# EUROPÄISCHE PATENTSCHRIFT

(11) **EP 0 639 846 B1**
(45) Veröffentlichungstag und Bekanntmachung des Hinweises auf die Patenterteilung: **27.11.1996**
(21) Anmeldenummer: 94112605.4
(22) Anmeldetag: 12.08.1994
(51) Int. Cl.: H01H 71/50, H01H 73/04

(54) **Schaltwelle für einen Installationsschalter**
Switch spindle for an installation switch
Arbre de commande pour un interrupteur d'installation

(30) Priorität: 19.08.1993 DE 4327878
(43) Veröffentlichungstag der Anmeldung: 22.02.1995
(73) Patentinhaber: ABB PATENT GmbH, D-68309 Mannheim (DE)
(72) Erfinder: Goehle, Rolf, D-69181 Leimen (DE); Schmitt, Volker, D-69245 BAmmental (DE)
(74) Vertreter: Rupprecht, Klaus, Dipl.-Ing.

(56) Entgegenhaltungen:
- EP-A- 0 279 363
- DE-B- 2 808 609
- FR-A- 2 006 838
- GB-A- 2 026 244
- PATENT ABSTRACTS OF JAPAN vol. 014, no. 320 (E-0950) 10. Juli 1990 & JP-A-02 106 841 (FUJI) 18. April 1990
- PATENT ABSTRACTS OF JAPAN vol. 014, no. 216 (E-0924) 8. Mai 1990 & JP-A-02 051 820 (HITACHI) 21. Februar 1990

## Beschreibung

Die Erfindung betrifft eine Schaltwelle nach dem Oberbegriff des Anspruches 1, für einen Installationsschalter, insbesondere für einen Fehlerstromschutzschalter.

Eine Schaltwelle der eingangs genannten Art ist aus der GB-A 2 026 244 bekannt geworden. Bei dieser Ausführung ist in einem Wellenkörper aus Kunststoff bzw. Isoliermaterial eine der Anzahl der Phasen entsprechende Anzahl von Kontakthebeln drehbar gelagert, wobei zwischen dem Isolierkörper aus Kunststoff und den Kontakthebeln jeweils eine Kontaktdruckfeder in Form einer Zugfeder eingebracht ist. Der Nachteil dieser Anordnung besteht im wesentlichen darin, daß die Montage verhältnismäßig kompliziert ist.

Aufgabe der Erfindung ist es, eine Schaltwelle der eingangs genannten Art zu schaffen, bei der die Montage erheblich vereinfacht ist und dabei auch automatisch durchgeführt werden kann.

Diese Aufgabe wird erfindungsgemäß gelöst durch die Merkmale des Anspruches 1.

Erfindungsgemäß also ist der Kontakthebel zusammen mit der Kontaktdruckfeder in einem aus Metall hergestellten Trägerkörper oder Trägerelement aufgenommen, so daß der Kontakthebel mit dem Trägerkörper eine vormontierbare Einheit darstellt. Diese vormontierbare Einheit kann in den Wellenkörper, der aus isolierendem Material hergestellt ist, eingesetzt werden.

Das Trägerelement besitzt erfindungsgemäß eine U-Form, zwischen deren Schenkeln der Kontakthebel gelagert ist. Die Kontaktdruckfeder befindet sich dabei in bevorzugter Weise zwischen dem Kontakthebel und dem Schenkel.

Die Lagerung des Kontakthebels kann zwischen zwei an der U-Form befindlichen Fortsätzen des Trägerelementes erfolgen, wie aus wenigstens einem der Ansprüche 3 bis 5 ersichtlich ist. Damit der Kontakthebel mit den seitlich vorspringenden ersten Nasen zwischen die Fortsätze eingesetzt werden können, sind diese an ihren Enden V-förmig erweitert.

Die Lagerstelle des Kontakthebels im Trägerkörper befindet sich zwischen dem beweglichen Kontaktstück und der Kontaktdruckfeder.

Damit der Kontakthebel aufgrund der Federkraft der Kontaktdruckfeder im ausgeschalteten Zustand eine definierte Lage einnehmen kann, besitzt er gemäß kennzeichnenden Merkmalen des Anspruches 8 seitlich vorspringende zweite Nasen, die durch die Kraft der Kontaktfeder gegen die Schenkel der an der U-Form angeordnete Anschlagkanten anschlagen.

Weitere vorteilhafte Ausgestaltungen und Verbesserungen der Erfindung sind den weiteren Unteransprüchen zu entnehmen.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Figur 1: eine Ansicht eines erfindungsgemäßen Wellenkörpers,
- Figur 2: eine Schnittansicht gemäß der Schnittlinie II-II,
- Figur 3: eine Schnittansicht gemäß der Schnittlinie III-III der Figur 4 und
- Figur 4: eine Ansicht gemäß Pfeilrichtung IV der Figur 3.

Der Wellenkörper 10 der Figur 1 besitzt Abteile (Ausnehmungen) entsprechend der Phasen des Schalters, in den eine erfindungsgemäße Schaltwelle eingebaut werden soll. In Figur 1 ist eine vierpolige Achse mit den Abteilen 11, 12, 13, 14 dargestellt, wobei beispielsweise das Abteil 14 für einen Nulleiter verwendet werden kann. Die Abteile 11 bis 14 sind durch Trennwände 15 bis 20 voneinander getrennt, wobei zwischen je zwei Trennwänden 15, 16; 17, 18; 19, 20 je ein Abstand d vorgesehen ist, der durch je einen Lagerzapfen 21, 22, 23 überbrückt ist. Selbstverständlich können die Trennwände 15, 16; 17, 18; 19, 20 jeweils eine einzige Trennwand ohne die Lagerzapfen bilden; es können auch nur die Trennwände 15, 16 und 18, 19 jeweils zu einer einzigen Trennwand kombiniert sein und zwischen den beiden Trennwänden 17 und 18 ein Zwischenraum mit einem Lagerzapfen 22 vorgesehen sein. Die Abteile 11 und 14 sind an den freien Enden mit Abschlußwänden 24 und 25 begrenzt, auf deren Außenseiten ebenfalls Lagerzapfen 26 und 27 angeformt sind. Die Lagerzapfen 26 und 27 fluchten mit ihren Mittelachsen und mit den Mittelachsen der Lagerzapfen 21 bis 23.

Wie aus Figur 2 ersichtlich, die das Abteil 12 im Schnitt zeigt, ist jedes Abteil mittels parallel zueinander verlaufender Querwände 28 und 29 nach vorne bzw. hinten begrenzt. Die Trennwände, hier die Trennwand 17 besitzt eine etwa rechteckförmige Kontur, wobei sie an ihrem in der Figur 2 oberen Ende eine Kreisbogenkontur aufweist. Die Trennwände 16 und 17 sind mittels der quer dazu und parallel zu Mittelachse verlaufenden Querwände 28 und 29 miteinander verbunden, so daß sich zwischen den beiden Querwänden 28 und 29 ein Raum 30 bildet, der der Aufnahme einer Kontaktanordnung gemäß Figur 3 dient.

Die Kontaktanordnung gemäß Figur 3 besitzt einen U-förmigen Trägerkörper oder ein U-förmiges Trägerelement 31 mit zwei in Abstand zueinander angeordneten Schenkeln 32 und 33, die mittels eines Steges 34 miteinander verbunden sind. Der Steg 34 besitzt einen als Einzug ausgebildeten Stutzen 35, der durch Stanzen hergestellt ist und der in Richtung der Schenkel vorspringt. Beide Schenkel besitzen je einen Vorsprung 36, der unter einem Winkel α zur Stegebene geneigt ist, wobei die Winkelschenkel zum Steg hin geöffnet sind. Die Vorsprünge 36 besitzen eine halbkreisförmige Endkontur. Parallel zur Ebene E des Steges 34 besitzen die Schenkel Vorsprünge 37, die in den Fortsätzen 36 entgegengesetzte Richtung vorspringen. Dadurch wird eine Außenkante 38 und je eine zum Steg 34 hinweisende Innenkante 39 gebildet. An der Außenkante 38 ist eine vorspringende Nase 40 angeformt. Am Schenkel 33 ist außerdem eine parallel zum Steg 34 und zum anderen Schenkel 32 hingerichtete Lasche 41 vorgesehen.

Die Figur 2 zeigt den Trägerkörper 31 strichliert in das Abteil 12 eingesetzt. Die Querwand 29 besitzt dabei einen Rücksprung 42, gegen den sich die dem Fortsatz 36 entgegengestzt liegende Kante 43 des Steges 34 anlegt; die dem Fortzsatz 32 entgegengesetzt liegende Endkante 44 des Quersteges 28 wird von der Nase 40 hintergriffen. Aufgrund der Zusammenwirkung zwischen der Kante 43 und dem Rücksprung 42 sowie der Nase 40 und der Kante 44 ist das Trägerelement 31 in dem Raum 30 fixiert.

Zwischen die Schenkel 32 und 33 ist ein Kontakthebel 50 eingesetzt, der eine abgekröpfte Z-Form mit einem ersten Schenkel 51, einem zweiten Schenkel 52 und eine beide Schenkel miteinander verbindenden Quersteg 53 aufweist. An dem freien Ende des Schenkels 52 befindet sich ein bewegliches Kontaktstück 54, welches in der Ausführung nach Figur 3 mit einem festen Kontaktstück 55 zusammenwirkt. An den Seitenkanten des Schenkels 52 befinden sich erste Nasen 56 und 57, die in Löcher 58 und 59 in den Schenkeln 32 und 33 eingreifen und zwar im Bereich der Fortsätze 36, so daß dort die Lagerstellen zwischen dem Kontakthebel 50 und dem Trägerelement 31 gebildet sind. Auf der dem Steg 34 zugewandten Seite des Schenkels 51 befindet sich eine kreisförmige Vertiefung 60, in die eine Kontaktdruckfeder 61 eingreift, deren anderes Ende durch den Stutzen 35 geführt ist. Die Abkröpfung zur Bildung der Z-Form dient zur Aufnahme und Platzgewinnung für die Kontaktdruckfeder 61, die auf der Seite des Kontakthebels 50 vorgesehen ist, auf der sich das bewegliche Kontaktstück 54 befindet. Die Abkröpfung bildet, von dem beweglichen Kontaktstück 54 aus gesehen, einen Rücksprung. Außerhalb des Bereiches zwischen der Kontaktdruckfeder 61 und dem beweglichen Kontaktstück 54 und zwar auf der diesem entgegengesetzten Seite der Kontaktdruckfeder besitzt der Kontakthebel seitlich vorspringende zweite Nasen 62 und 63, die sich gegen die Innenkanten 39 der Fortsätze 37 anlegen, wenn sich die Schaltwelle bzw. die Kontaktstücke in Ausschaltstellung befinden und die Kraft der Feder 61 auf den Kontakthebel 50 freigegeben sind.

Daß sich zu Zwecken der Verstärkung in den Schenkeln Verstärkungsrippen befinden, die auch zur besseren Führung des Trägerelementes innerhalb des Raumes 30 dienen, sei am Rande erwähnt; entsprechende Verstärkungsrippen und Vertiefungen in den Trennwänden 17, 18 sind in den Figuren 1 bis 4 der Übersichtlichkeit halber nicht dargestellt.

Der Trägerkörper bzw. das Trägerelement 31 kann durch einen einfachen Stanzvorgang hergestellt werden; aufgrund von V-förmigen Erweiterungen 64 und 65 im Bereich der Fortsätze 36 können die seitlichen Nasen 56, 57 einfach zwischen die Fortsätze bzw. Vorsprünge 36 der Schenkel 32 und 33 eingeführt und in den Bohrung 58 und 59 verrastet werden. Nach Montage der Kontaktdruckfeder 61 ist die aus dem Trägerelement 31, der Kontaktdruckfeder 61 und dem Kontakthebel 50 bestehende Einheit fertig montiert, die als Einheit gelagert und in die Abteile 11 bis 14 eingesetzt werden kann.

Nachzutragen ist, daß die Lage des Raumes 30 variiert werden kann, so daß z. B. eine Nulleitervoreilung beim Einschaltvorgang und eine Nacheilung beim Ausschaltvorgang gewährleistet ist.

## Patentansprüche

1. Schaltwelle für einen Fehlerstromschutzschalter, mit einem drehbar gelagerten Wellenkörper (10) aus isolierendem Material und darin gelagerten Kontakthebeln (50) mit an deren Enden angebrachten beweglichen Kontaktstücken (54), wobei innerhalb der 64 Schaltwelle für jeden Kontakthebel eine Kontaktdruckfeder (61) vorgesehen ist, dadurch gekennzeichnet, daß in in dem Wellenkörper (10) durch Zwischenwände (15 bis 20; 24, 25) voneinander getrennten Abteilen (11 bis 14) Trägerelemente (31) aus Metall vorgesehen und darin eingerastet sind, in denen die Kontakthebel (50) drehbar gelagert sind, und daß zwischen dem Kontakthebel (50) und dem Trägerelement (31) die Kontaktdruckfeder (61) angeordnet ist.

2. Schaltwelle nach Anspruch 1, dadurch gekennzeichnet, daß das Trägerelement (31) eine U-Form aufweist, zwischen deren Schenkeln (32, 33) der Kontakthebel (50) gelagert ist, und daß sich die Kontaktdruckfeder (61) zwischen dem Kontakthebel (50) und dem Steg (34) befindet, wobei sich das bewegliche Kontaktstück (54) am Kontakthebel auf der Stegseite des Kontakthebels (50) befindet.

3. Schaltwelle nach Anspruch 2, dadurch gekennzeichnet, daß die Schenkel (32, 33) je einen etwa parallel zum Steg (34) verlaufenden vorspringenden Fortsatz (36) aufweisen, an dem sich die Lagerstellen des Kontakthebels (50) befinden.

4. Schaltwelle nach Anspruch 3, dadurch gekennzeichnet, daß die Fortsätze (36) halbkreisförmig sind und die Lagerstellen etwa im Mittelpunkt der Halbkreisform außerhalb des vom Steg überdeckten Bereiches liegen.

5. Schaltwelle nach einem der vorherigen Ansprüche, dadurch gekennzeichnet, daß an dem Kontakthebel (51) seitlich vorspringende erste Nasen (56, 57) angeformt sind, die in Ausnehmungen (58, 59), Bohrungen oder Vertiefungen an den Fortsätzen (36) einrastbar sind.

6. Schaltwelle nach Anspruch 5, dadurch gekennzeichnet, daß die Fortsätze (36) an ihren freien Enden je eine V-förmige Erweiterung (64, 65) besitzen, so daß das Einführen des Kontakthebels (50) mit den Nasen (56, 57) zwischen die Fortsätze (36) erleichtert ist.

7. Schaltwelle nach einem der vorherigen Ansprüche, dadurch gekennzeichnet, daß die Lagerstellen zwischen der Kontaktdruckfeder (61) und dem beweglichen Kontaktstück (54) angeordnet sind.

8. Schaltwelle nach einem der vorherigen Ansprüche, dadurch gekennzeichnet, daß der Kontakthebel (50) außerhalb des zwischen der Kontaktdruckfeder (61) und dem Kontaktstück (54) befindlichen Bereiches auf der dem Kontaktstück (54) entgegengesetzt liegenden Seite der Lagerstellen seitlich vorspringende zweite Nasen (62, 63) aufweist, die durch die Kraft der Kontaktdruckfeder (61) gegen an den Schenkeln der U-Form angeordnete Anschlagkanten (39) anschlagen.

9. Schaltwelle nach einem der vorherigen Ansprüche, dadurch gekennzeichnet, daß die Schenkel (32, 33) an ihrer freien Endkante je einen etwa parallel zum Steg in die den Fortsätzen entgegengesetzte Richtung verlaufenden Vorsprung (37) aufweisen, deren zum Steg hingerichtete Kante (39) die Anschlagkante bildet.

10. Schaltwelle nach einem der vorherigen Ansprüche, dadurch gekennzeichnet, daß jedes Abteil (11 bis 14) mittels zweier parallel zueinander und in Abstand zur Mittelachse verlaufender Querwände (28, 29) begrenzt ist, so daß mittels der Trennwände (15 bis 20), der Endwände (24, 25) und der Querwände (28, 29) ein Raum (30) gebildet ist, in den das Trägerelement mit dem beweglichen Kontakthebel (50) einsetzbar ist.

11. Schaltwelle nach einem der vorherigen Ansprüche, dadurch gekennzeichnet, daß an der Außenkante des Vorsprunges (33) jedes Schenkels (22, 33) eine senkrecht dazu vorspringende dritte Nase (40) vorgesehen ist, die im montierten Zustand hinter eine Kante der Querwand (28) greift, wogegen der Steg (34) des Trägerelementes (31) sich gegen einen Rücksprung (42) an der Querwand (29) anlegt, so daß ein Verschieben des Trägerelementes in dem Raum (30) verhindert ist.

12. Schaltwelle nach einem der vorherigen Ansprüche, dadurch gekennzeichnet, daß der Kontakthebel (50) Z-förmig abgekröpft ist, wodurch bezogen auf das bewegliche Kontaktstück (54) ein Rücksprung gebildet ist, der zum Platzgewinn für die Kontaktdruckfeder (61) dient.

13. Schaltwelle nach einem der vorherigen Ansprüche, zur Verwendung bei einem Fehlerstromschutzschalter, dadurch gekennzeichnet, daß an einem der Vorsprünge (37) ein zum anderen Vorsprung hin gerichteter Laschensteg (41) angeformt ist, der mit einem Schaltschloß zusammenwirkt.

## Claims

1. Switching shaft for a residual current device, having a rotatably mounted shaft body (10) made of insulating material and contact levers (50), mounted therein, having movable contact pieces (54) fitted to the ends of the said levers, one contact pressure spring (61) being provided for each contact lever within the switching shaft, characterized in that carrier elements (31) made of metal are provided in compartments (11 to 14) which are separated from one another in the shaft body (10) by means of partitions (15 to 20; 24, 25), the said carrier elements being latched into place in the said compartments, in which carrier elements the contact levers (50) are rotatably mounted, and in that the contact pressure spring (61) is arranged between the contact lever (50) and the carrier element (31).

2. Switching shaft according to Claim 1, characterized in that the carrier element (31) has a U shape, between the limbs (32, 33) of which the contact lever (50) is mounted, and in that the contact pressure spring (61) is situated between the contact lever (50) and the web (34), the movable contact piece (54) being situated on the contact lever on the web side of the contact lever (50).

3. Switching shaft according to Claim 2, characterized in that the limbs (32, 33) each have a projecting extension (36) which runs approximately parallel to the web (34) and on which the bearing points of the contact lever (50) are situated.

4. Switching shaft according to Claim 3, characterized in that the extensions (36) are semicircular and the bearing points lie approximately in the centre point of the semicircle, outside the region covered by the web.

5. Switching shaft according to one of the preceding claims, characterized in that laterally projecting first lugs (56, 57) are integrally formed on the contact lever (51) and can be latched into place in recesses (58, 59), holes or depressions on the extensions (36).

6. Switching shaft according to Claim 5, characterized in that the extensions (36) each have a V-shaped augmentation (64, 65) on their free ends, thereby facilitating the introduction of the contact lever (50) with the lugs (56, 57) between the extensions (36).

7. Switching shaft according to one of the preceding claims, characterized in that the bearing points are arranged between the contact pressure spring (61) and the movable contact piece (54).

8. Switching shaft according to one of the preceding claims, characterized in that, outside the region situated between the contact pressure spring (61) and the contact piece (54), the contact lever (50) has laterally projecting second lugs (62, 63) on that side of the bearing points which is opposite to the contact piece (54), which lugs, due to the force of the contact pressure spring (61), strike against stop edges (39) arranged on the limbs of the U shape.

9. Switching shaft according to one of the preceding claims, characterized in that the limbs (32, 33) each have, from their free end edge, a projection (37) which runs approximately parallel to the web in the opposite direction to the extensions and whose edge (39) which is directed towards the web forms the stop edge.

10. Switching shaft according to one of the preceding claims, characterized in that each compartment (11 to 14) is bounded by means of two transverse walls (28, 29) which run parallel to one another and at a distance from the centre axis, with the result that a space (30) is formed by means of the partitions (15 to 20), the end walls (24, 25) and the transverse walls (28, 29), into which space it is possible to insert the carrier element with the movable contact lever (50).

11. Switching shaft according to one of the preceding claims, characterized in that there is provided on the outer edge of the projection (3) of each limb (22 [sic], 33) a third lug (40) which projects perpendicularly thereto and engages behind an edge of the transverse wall (28) in the assembled state, whereas the web (34) of the carrier element (31) is laid against a set-back portion (42) on the transverse wall (29), thereby preventing displacement of the carrier element in the space (30).

12. Switching shaft according to one of the preceding claims, characterized in that the contact lever (50) is offset in the shape of a Z, as a result of which, referring to the movable contact piece (54), a set-back portion is formed which serves to gain space for the contact pressure spring (61).

13. Switching shaft according to one of the preceding claims, for use in a residual current device, characterized in that one of the projections (37) has integrally formed on it a tab web (41) which is directed towards the other projection and interacts with a latch.

## Revendications

1. Arbre de commande pour un disjoncteur de protection contre les courants de défauts, comprenant un corps d'arbre (10) en matière isolante, monté en rotation, des leviers de contact (50) montés dans ce corps d'arbre, et des pièces de contact mobiles (54) disposées aux extrémités de ces leviers, un ressort de pression de contact (61) étant prévu à l'intérieur de l'arbre de commande pour chaque levier de contact, caractérisé par le fait que des éléments de support (31) en métal sont prévus dans des compartiments (11 à 14) disposés dans le corps d'arbre (10) en étant séparés les uns des autres par des cloisons (15 à 20; 24, 25) et sont encliquetés dans ces compartiments, éléments dans lesquels les leviers de contact (50) sont montés en rotation, et que le ressort de pression de contact (61) est disposé entre le levier de contact (50) et l'élément de support (31).

2. Arbre de commande suivant la revendication 1, caractérisé par le fait que l'élément de support (31) présente la forme d'un U entre les ailes (32, 33) duquel le levier de contact (50) est monté en rotation, et que le ressort de pression de contact (61) se trouve entre le levier de contact (50) et l'âme (34) du U, la pièce de contact mobile (54) se trouvant sur le levier de contact sur le côté âme du levier de contact (50).

3. Arbre de commande suivant la revendication 2, caractérisé par le fait que les ailes (32, 33) présentent chacune un prolongement (36) saillant qui s'étend à peu près parallèlement à l'âme (34) et sur lequel se trouve les paliers ou tourillons du levier de contact (50).

4. Arbre de commande suivant la revendication 3, caractérisé par le fait que les prolongements (36) sont de forme demi-circulaire et que les paliers ou tourillons se trouvent à peu près au centre de la forme demi-circulaire à l'extérieur de la zone recouverte par l'âme.

5. Arbre de commande suivant l'une des revendications précédentes, caractérisé par le fait que des premiers nez (56, 57) faisant saillie latéralement sont formés sur le levier de contact (51), ces nez pouvant être encliquetés dans des évidements (58, 59) , trous ou creux sur les prolongements (36).

6. Arbre de commande suivant la revendication 5, caractérisé par le fait que les prolongements (36) présentent à leurs extrémités libres un élargissement (64, 65) en V, ce qui facilite l'insertion du levier de contact (50) avec les nez (56, 57) entre les prolongements (36).

7. Arbre de commande suivant l'une des revendications précédentes, caractérisé par le fait que les paliers ou tourillons sont disposés entre le ressort de pression de contact (61) et la pièce de contact mobile (54).

8. Arbre de commande suivant l'une des revendications précédentes, caractérisé par le fait que le levier de contact (50) présente, à l'extérieur de la zone se trouvant entre le ressort de pression de contact (61) et la pièce de contact (54), sur le côté des paliers situé à l'opposé de la pièce de contact (54), des deuxièmes nez (62, 63) faisant saillie latéralement et s'appliquant, sous la force du ressort de pression de contact (61), contre des arêtes de butée (39) disposées sur les ailes de la forme en U.

9. Arbre de commande suivant l'une des revendications précédentes, caractérisé par le fait que les ailes (32, 33) présentent à leur arête terminale libre chacune un appendice (37) qui s'étend à peu près parallèlement à l'âme dans la direction opposée aux prolongements, et dont l'arête (39) tournée vers l'âme constitue l'arête de butée.

10. Arbre de commande suivant l'une des revendications précédentes, caractérisé par le fait que chaque compartiment (11 à 14) est délimité par deux parois transversales (28, 29) disposées parallèlement l'une à l'autre et s'étendant à distance de l'axe médian, de sorte que les cloisons (15 à 20), les parois d'extrémité (24, 25) et les parois transversales (28, 29) forment un espace (30) dans lequel l'élément de support peut être monté avec le levier de contact mobile (50).

11. Arbre de commande suivant l'une des revendications précédentes, caractérisé par le fait que sur l'arête extérieure de l'appendice (37) de chaque aile (32, 33) est prévu un troisième nez (40) qui fait saillie perpendiculairement à ladite aile et qui, à l'état monté, s'engage derrière une arête de la paroi transversale (28), tandis que l'âme (34) de l'élément de support (31) s'applique contre un décrochement (42) de la paroi transversale (29), ce qui empêche un déplacement de l'élément de support dans l'espace (30).

12. Arbre de commande suivant l'une des revendications précédentes, caractérisé par le fait que le levier de contact (50) est contre-coudé en Z, ce qui établit, par rapport à la pièce de contact mobile (54), un décrochement qui procure un gain de place pour le ressort de pression de contact (61).

13. Arbre de commande suivant l'une des revendications précédentes, destiné à être utilisé sur un disjoncteur de protection de courant de défauts, caractérisé par le fait que sur l'un des appendices (37) est formée une âme de patte (41) qui est dirigée vers l'autre appendices et qui coopère avec une serrure de commande.
